# EUROPÄISCHE PATENTSCHRIFT

(11) **EP 1 568 455 B1**
(45) Veröffentlichungstag und Bekanntmachung des Hinweises auf die Patenterteilung: **27.04.2011**
(21) Anmeldenummer: 05001519.7
(22) Anmeldetag: 26.01.2005
(51) Int. Cl.: B28B 3/02

(54) **Verfahren und Vorrichtung zur Herstellung von Pflasterplatten aus Beton und Pflasterplatten aus Beton**
Process and apparatus for producing concrete paving stones and paving stone
Procédé et dispositif de fabrication de pavés en béton et pavé en béton

(30) Priorität: 26.02.2004 DE 202004003160 U
(43) Veröffentlichungstag der Anmeldung: 31.08.2005
(73) Patentinhaber: Franz Carl Nüdling Basaltwerke GmbH + Co. KG, 36037 Fulda (DE)
(72) Erfinder: Mothes Steffen, D-99425 Taubach (DE); Hahner Hubert, D-36145 Hofbieber (DE); Klöppner Bernhard, D-36124 Eichenzell (DE)
(74) Vertreter: Ellberg, Nils

(56) Entgegenhaltungen:
- EP-A2- 0 118 872
- EP-A2- 0 319 972
- WO-A-87/01984
- DE-U1-202006 004 507
- US-A- 2 026 337

## Beschreibung

Die Erfindung betrifft ein Verfahren zur Herstellung von Pflasterplatten aus Beton, wobei Beton in wenigstens ein durch Formwände seitlich begrenztes Formnest einer Betonform eingefüllt wird, wobei das Formnest eine oberseitige Öffnung aufweist zur Befüllung des Formnests mit Beton und wobei der Beton im Bereich einer Oberseite der herzustellenden Pflasterplatte durch eine Stempelplatte verdichtet wird, die an einem im Formnest auf- und abbewegbaren Stempel angeordnet ist und wobei der Stempel Mittel zur Ausbildung einer Fase im Bereich des Übergangs von einer Sichtfläche der herzustellenden Pflasterplatte zu aufrechten Seitenflächen der herzustellenden Pflasterplatte aufweist, gemäß dem Oberbegriff des Anspruchs 1. Weiterhin betrifft die Erfindung betrifft eine Vorrichtung gemäß dem Oberbegriff des Anspruch 2 zur Durchführung des Verfahrens nach Anspruch 1. Weiterhin betrifft die Erfindung eine nach dem erfindungsgemäßen Verfahren in der erfindungsgemäßen Vorrichtung hergestellte Pflasterplatte, gemäß dem Oberbegriff des Anspruchs 8.

Verfahren und Vorrichtungen der eingangs genannten Art sind aus der Praxis bekannt. Bei der Herstellung der Pflasterplatten wird so vorgegangen, dass zunächst Beton in das Formnest eingefüllt wird. Danach wird der Stempel in das Formnest herabgesenkt und gegen die Oberseite des Betons gedrückt zur Verdichtung des Betons. Dabei kann gleichzeitig auch eine dem Stempel zugekehrte Seitenfläche, in der Regel eine Oberseite oder eine Unterseite der Betonplatte, geformt bzw. geprägt werden. Bekannt sind zu diesem Zweck beispielsweise nach unten von der Stempelplatte abstehende "Vorsprünge", mit denen eine Fase im Übergang von der Oberseite bzw. Unterseite der Pflasterplatte zu den Seitenflächen der Pflasterplatte ausgebildet wird. Danach werden die Formwände nach oben von der Pflasterplatte abgezogen, sodass diese auf einer Unterlage ruht und zum Trocknen abtransportiert werden kann.

Als Druckschriftlicher Stand der Technik ist in diesem Zusammenhang zum einen die EP 0 319 972 A2 zu nennen. Dort ist vorgesehen, gemäß dem Oberbegriff des Anspruchs 1, dass Betonsteine in mit Beton gefüllten Formen hergestellt und mittels Stempeln an ihrer Oberfläche geprägt werden, wobei die Stempel Ausnehmungen bzw. Vorsprünge mit Hinterschneidungen aufweisen und damit die Oberfläche der Betonsteine aufreißen bzw. aufrauen. In einem nachgeschalteten zweiten Arbeitsgang wird die Oberfläche bzw. die Kanten der Betonsteine von losen Teilen befreit und/oder zusätzlich aufgeraut bzw. beschädigt. Dies kann mittels rotierender Bürsten, Pressluft, Wasser oder anderem geeigneten Strahlmaterial erfolgen.

Der Erfindung liegt die Aufgabe zugrunde, bekannte Verfahren und Vorrichtungen bzw. Pflasterplatten der eingangs genannten Art weiterzuentwickeln.

Zur Lösung dieser Aufgabe weist das erfindungsgemäße Verfahren die Merkmale des Anspruchs 1 auf. Es ist demnach vorgesehen, dass der Stempel einen Vorsprung aufweist zur Formung der Fase an der Pflasterplatte, wobei der Vorsprung zusammen mit der Stempelplatte gegen die Obersite der herzustellenden Pflasterplatte gedrückt wird und derartige Abmessungen aufweist, dass die Fase eine Höhe von 20% bis 40% der Seitenfläche der herzustellenden Pflasterplatte aufweist, mindestens aber eine Höhe von etwa 10mm, vorzugsweise etwa 15mm. Die Fase weist damit sehr große Abmessungen auf, sodass aus den entsprechenden Pflasterplatten hergestellte Beläge bzw. Erdreichabdeckungen eine entsprechend große Fugenbreite zwischen benachbarten Pflasterplatten aufweisen.

Eine erfindungsgemäße Vorrichtung zur Durchführung des Verfahrens nach Anspruch 1 weist die Merkmale des Anspruchs 2 auf. Es ist demnach vorgesehen, dass der Stempel einen Vorsprung zur Formung der Fase aufweist, wobei der Vorsprung derartige Abmessungen aufweist, dass die durch den Vorsprung ausgebildete Fase eine Höhe von 20% bis 40% der Seitenfläche der Pflasterplatte aufweist, mindestens aber eine Höhe von etwa 10mm, vorzugsweise etwa 15mm.

Mit der erfindungsgemäßen Vorrichtung sind Pflasterplatten herstellbar, die zu einer Erdreichabdeckung verlegt werden können, deren optische Anmutung einer Erdreichabdeckung aus Natursteinen relativ nahe kommt. Die Herstellkosten der Erdreichabdeckung aus den erfindungsgemäßen Pflasterplatten sind jedoch durch die Herstellung auf einer erfindungsgemäßen Vorrichtung im Vergleich zu Erdreichabdeckungen aus Natursteinen deutlich geringer.

In einer vorteilhaften Ausgestaltung der Erfindung ist vorgesehen, dass Schrägflächen im Bereich des Stempels bzw. entsprechende Schrägflächen der Fase an der Pflasterplatte mit einer unregelmäßigen Kontur bzw. Linienführung ausgebildet sind. Weiterhin kann vorzugsweise die Oberseite bzw. Sichtseite der Pflasterplatte durch den Stempel mit einer ebenfalls unregelmäßig strukturierten Oberfläche versehen werden. Diese Maßnahmen tragen dazu bei, die natursteinähnliche Gestaltung der Pflasterplatte zu verbessern.

Vorzugsweise ist vorgesehen, dass der Vorsprung umlaufend an der Unterseite des Stempels angeordnet ist. Auf diese Weise erstreckt sich auch die Fase umlaufend im Bereich der Oberseite bzw. Sichtseite der Pflasterplatte.

Zur Verbreiterung der Fugen zwischen benachbarten Pflasterplatten innerhalb einer verlegten Erdreichabdeckung können die Formwände Ausnehmungen aufweisen, zur Ausbildung von Abstandhaltern an aufrechten Seitenflächen der Pflasterplatte.

Eine erfindungsgemäße Pflasterplatte weist die Merkmale des Anspruchs 8 auf.

Weitere Einzelheiten der Erfindung sind in den Unteransprüchen und der Beschreibung im Übrigen dargelegt. Ein Ausführungsbeispiel einer Vorrichtung bzw. einer Pflasterplatte wird nachfolgend anhand der Zeichnungen erläutert. Es zeigt:
- Fig. 1 bis Fig. 3: einen Vertikalschnitt durch eine Betonform während zeitlich aufeinanderfolgender Fasen der Herstellung einer Pflasterplatte,
- Fig. 4: eine vergrößerte Darstellung der Vorrichtung gemäß Fig.1,
- Fig. 5: eine Draufsicht auf eine Sichtseite einer Pflasterplatte,
- Fig. 6: die Pflasterplatte gemäß Fig. 5 in einer teilweisen Seitenansicht, und
- Fig. 7: eine Erdreichabdeckung aus Pflasterplatten.

Bei der in den Fig. 1 bis Fig. 4 dargestellten Vorrichtung handelt es sich um eine sogenannte Brettmaschine zum Herstellen von Pflasterplatten. Die Brettmaschine weist eine Betonform 10 auf, in der wenigstens ein Formnest 11 gebildet ist. Das Formnest 11 wird seitlich durch aufrechte Formwände 12 der Betonform 10 begrenzt. Die Betonform 10 kann ein oder mehrere Formnester 11 aufweisen. Sofern die Betonform 10 mehrere Formnester 11 aufweist, sind diese in der Regel in Längs- und Querreihen angeordnet, wobei benachbarte Formnester 11 durch Formwände 12 voneinander getrennt werden.

Die Betonform 10 ruht auf einer Unterlage, nämlich einem sogenannten Unterlagsbrett 13, das das oder jedes Formnest 11 unterseitig verschließt. Oberseitig verfügt das oder jedes Formnest 11 über eine Öffnung, durch die Beton in die Form gefüllt werden kann. Sofern die Betonform 10 mehrere Formnester 11 aufweist, werden sämtliche Formnester 11 vorzugsweise in einem Arbeitstakt mit Beton gefüllt.

Zum Verdichten des in das oder jedes Formnest 11 eingefüllten Betons ist ein Stempel 14 vorgesehen. Der Stempel 14 ist in die Form hinein- und herausbewegbar, im vorliegenden Ausführungsbeispiel also auf- und abbewegbar. Zum Verdichten des eingefüllten Betons wird der Stempel 14 gegen bzw. in die Oberfläche des Betons gedrückt. Hierzu weist der Stempel 14 eine Stempelplatte 15 auf, deren Abmessungen im Wesentlichen den Abmessungen der Pflasterplatte entsprechen.

Fig. 1 zeigt das mit Beton gefüllte Formnest 11, wobei der eingefüllte Beton durch die Stempelplatte 15 des Stempels 14 verdichtet wird. Die Stempelplatte 15 befindet sich dabei in einer unteren, abgesenkten Position. Nachfolgend wird gemäß Fig. 2 die Betonform 10 nach oben vom Formling abgehoben. Dabei drückt die Stempelplatte 15 weiter gegen die Oberseite des Formlings, sodass dieser auf dem Unterlagsbrett 12 liegen bleibt und nicht mit der Betonform 10 angehoben wird. Nachfolgend wird gemäß Fig. 3 auch der Stempel 14 mit der Stempelplatte 15 angehoben, sodass der Formling bzw. die Pflasterplatte 16 frei auf dem Unterlagsbrett 13 liegt. Das Unterlagsbrett kann mit dem darauf liegenden Formling danach zur Trocknung abtransportiert werden.

Während des Herstellungsvorgangs kann der eingefüllte Beton auch einem Verdichtungsvorgang unterzogen werden. Hierzu kann sich unterhalb des Unterlagsbretts 13 ein Rütteltisch befinden, der die Betonform 10 in Schwingungen versetzt.

Die Formwände 12 dienen, wie in den Figuren dargestellt, zur Ausbildung von aufrechten Seitenflächen 17 der herzustellenden Pflasterplatte 16. Eine Unterseite 18 der herzustellenden Pflasterplatte 16 wird durch das Unterlagsbrett 13 ausgebildet. Eine Oberseite 19 bzw. Sichtseite der herzustellenden Pflasterplatte 16 wird im Wesentlichen durch die Stempelplatte 15 geformt.

Im Übergang von der Oberseite 19 zu den Seitenflächen 17 ist eine Fase 20 ausgebildet, die durch einen unterseitig an der Stempelplatte 15 ausgebildeten Vorsprung 21 in den Beton eingeprägt wird (Fig. 4). Der Vorsprung 21 ist am Rand der Stempelplatte 15 angeordnet. Vorzugsweise verläuft der Vorsprung 21 umlaufend entlang der Ränder der Stempelplatte 15 zur Ausbildung einer umlaufend an der Pflasterplatte 16 angeordneten Fase 20. Alternativ kann der Vorsprung 21 auch nur einem Teil der Ränder der Stempelplatte 15 zugeordnet sein, beispielsweise an gegenüberliegenden oder benachbarten Rändern. Es kann auch sein, dass der Vorsprung 21 nur an einem Rand vorgesehen ist oder an allen Rändern mit Ausnahme von einem Rand. Die vorstehend beschriebenen Anordnungen des Vorsprungs 21 können auch noch damit kombiniert werden, dass der Vorsprung 21 nur bereichsweise entlang eines Randes vorgesehen ist.

Eine Besonderheit des Vorsprungs 21 besteht hinsichtlich seiner Abmessungen. Der Vorsprung 21 ist derart ausgebildet, dass die Fase 20 sich ausgehend von der Oberseite 19 sehr tief in Richtung der Unterseite 18 entlang der Seitenflächen 17 erstreckt. Es ist vorgesehen, dass eine Höhe 22 der Fase 20 in etwa 20% bis 40%, insbesondere etwa 30%, der Höhe 23 der Seitenfläche 17, bzw. der Dicke der Pflasterplatte 16, beträgt. Die Fase 20 weist bevorzugt eine Höhe 22 von 10 mm bis 15 mm auf.

Eine weitere Besonderheit besteht hinsichtlich der Ausbildung der dem Formling bzw. der der Pflasterplatte 16 zugewandten Flächen der Stempelplatte 15 und des Vorsprungs 21. Es ist vorgesehen, dass die der Pflasterplatte 16 zugewandte Seitenfläche des Vorsprungs 21, eine sogenannte Schrägfläche 24, eine unregelmäßige Kontur bzw. Linienführung aufweist, derart, dass die durch den Vorsprung 21 geprägten Bereiche der Pflasterplatte 16 in Art eines Natursteins ausgebildet sind. Entsprechend sind die zur Anlage an der Oberseite 19 bzw. Sichtseite der Pflasterplatte 16 bestimmten Bereiche der Unterseite der Stempelplatte 15 derart ausgebildet, dass die Pflasterplatte in diesem Bereich eine unregelmäßig strukturierte Oberfläche aufweist. Hierzu sind in dem oder jedem Vorsprung 21 und der Stempelplatte 15 entsprechende Vorsprünge bzw. Vertiefungen ausgebildet, die eine Negativform der Oberflächenstruktur darstellen. Die Pflasterplatten 16 sind damit in verlegtem Zustand ähnlich wie Natursteinplatten ausgebildet.

Die in verlegtem Zustand im Wesentlichen nicht sichtbaren Bereiche der Seitenflächen 17 der Pflasterplatte 16 können im Wesentlichen glatt ausgebildet sein, wodurch im Bereich der Formwände 12 keine besonderen Maßnahmen im vorstehenden Sinne zu treffen sind.

Es ist vorgesehen, dass die Pflasterplatten 16 im Bereich der Seitenflächen 17 angeformte Abstandhalter 25 aufweisen. Die Abstandhalter 25 sind wenigstens an zwei gegenüberliegenden Seitenflächen 17 angeordnet, vorzugsweise aber an allen Seitenflächen 17. Die Abstandhalter 25 sind stegartig ausgebildet und erstrecken sich ausgehend von der Unterseite 18 der Pflasterplatte 16 bis zum Bereich der Fase 20. Vorzugsweise weisen die Formwände 12 entsprechende Vertiefungen zur Ausbildung der Abstandhalter 25 auf, so dass die Abstandhalter 25 an die Pflasterplatte 16 angeformt sind.

Die Pflasterplatten 16 können zu einer Erdreichabdeckung 26 verlegt werden. Innerhalb der Erdreichabdeckung 26 sind benachbarte Pflasterplatten 16 mit Abstand zueinander angeordnet, zur Bildung von vorzugsweise regelmäßigen Quer- und Längsfugen. Je nach Anordnung der Abstandhalter 25 können die Pflasterplatten 16 so verlegt werden, dass Abstandhalter 25 benachbarter Pflasterplatten 16 gegeneinanderstoßen oder versetzt zueinander angeordnet sind, sodass sie jeweils Anlage an einer Seitenfläche 17 der benachbarten Pflasterplatte 16 erhalten. Auf diese Weise ergeben sich unterschiedliche Fugenbreiten. Nach dem Verlegen der Pflasterplatten werden die Fugen durch ein geeignetes Fugenfüllmaterial ausgefüllt, sodass die Abstandhalter 25 vorzugsweise nicht mehr sichtbar sind.

Die Pflasterplatten 16 sind im Grundriss vorzugsweise rechteckig oder quadratisch ausgebildet. Bevorzugte Grundrissabmessungen der Pflasterplatte 16 sind 600 mm x 600 mm, 600 mm x 450 mm, 600 mm x 300 mm, 450 mm x 450 mm oder 300 mm x 300 mm. Es versteht sich, dass die Pflasterplatte 16 auch unregelmäßige Grundrissformen aufweisen kann.

Die Dicke der Pflasterplatte 16 beträgt vorzugsweise zwischen 30 mm und 80 mm Höhe, insbesondere 30 mm, 40 mm, 50 mm, 55 mm, 60 mm oder 80 mm Höhe. Die Höhe 22 der Fase 20 beträgt vorzugsweise 10 mm oder 15 mm, entsprechend einer Höhe 22 von 30% der Höhe 23 der Pflasterplatte 16 bei 30 mm oder 50 mm.

Als Pflasterbett kommen beispielsweise geeignete Splitte, Sande oder Mischungen daraus in Betracht.

### Bezugszeichenliste:

- 10: Betonform
- 11: Formnest
- 12: Formwand
- 13: Unterlagsbrett
- 14: Stempel
- 15: Stempelplatte
- 16: Pflasterplatte
- 17: Seitenfläche
- 18: Unterseite
- 19: Oberseite
- 20: Fase
- 21: Vorsprung
- 22: Höhe
- 23: Höhe
- 24: Schrägfläche
- 25: Abstandhalter
- 26: Erdreichabdeckung

## Patentansprüche

1. Verfahren zur Herstellung von Pflasterplatten (16) aus Beton, wobei Beton in wenigstens ein durch Formwände (12) seitlich begrenztes Formnest (11) einer Betonform (10) eingefüllt wird, wobei das Formnest (11) eine oberseitige Öffnung aufweist zur Befüllung des Formnests (11) mit Beton und wobei der Beton im Bereich einer Oberseite (19) der herzustellenden Pflasterplatte (16) durch eine Stempelplatte (15) verdichtet wird, die an einem im Formnest (11) auf- und abbewegbaren Stempel (14) angeordnet ist und wobei der Stempel (14) Mittel zur Ausbildung einer Fase (20) im Bereich des Übergangs von einer Sichtfläche (19) der herzustellenden Pflasterplatte (16) zu aufrechten Seitenflächen (17) der herzustellenden Pflasterplatte (16) aufweist, wobei dass der Stempel (14) einen Vorsprung (21) aufweist zur Formung der Fase (20) an der Pflasterplatte, wobei der Vorsprung (21) zusammen mit der Stempelplatte (15) gegen die Oberseite (19) der herzustellenden Pflasterplatte (16) gedrückt wird **dadurch gekennzeichnet, dass** der Vorsprung (21) derartige Abmessungen aufweist, dass die Fase (20) eine Höhe (22) von 20% bis 40% der Seitenfläche (17) der herzustellenden Pflasterplatte (16) aufweist, mindestens aber eine Höhe (22) von etwa 10mm, vorzugsweise etwa 15mm.

2. Vorrichtung zur Durchführung des Verfahrens nach Anspruch 1, mit mindestens einem Formnest (11), das durch Formwände (12) seitlich begrenzt ist, wobei das Formnest (11) eine oberseitige Öffnung aufweist zur Befüllung des Formnests (11) mit Beton und mit einem im Formnest (11) auf- und abbewegbaren Stempel (14) zur Formung bzw. Prägung einer Oberseite (19) einer herzustellenden Pflasterplatte (16), wobei der Stempel (14) Mittel zur Ausbildung einer Fase (20) im Bereich des Übergangs von einer Sichtfläche (19) der herzustellenden Pflasterplatte (16) zu aufrechten Seitenflächen (17) der herzustellenden Pflasterplatte (16) angeordnet ist, wobei der Stempel (14) einen Vorsprung (21) zur Formung der Fase (20) aufweist, **dadurch gekennzeichnet, dass** der Vorsprung (21) derartige Abmessungen aufweist, dass die durch den Vorsprung (21) ausgebildete Fase (20) eine Höhe (22) von 20% bis 40% der Seitenfläche (17) der Pflasterplatte (16) aufweist, mindestens aber eine Höhe (22) von etwa 10mm, vorzugsweise etwa 15mm.

3. Vorrichtung nach Anspruch 2, **dadurch gekennzeichnet, dass** der Vorsprung (21) randseitig an der Unterseite des Stempels (14), insbesondere einer Stempelplatte (15), angeordnet ist.

4. Vorrichtung nach Anspruch 2 oder 3, **dadurch gekennzeichnet, dass** der Vorsprung (21) umlaufend an der Unterseite des Stempels (14), insbesondere der Stempelplatte (15), angeordnet ist.

5. Vorrichtung nach einem der vorhergehenden Ansprüche, **dadurch gekennzeichnet, dass** der Vorsprung (21) im Querschnitt im Wesentlichen dreieckig ausgebildet ist, wobei eine zur Pflasterplatte (16) gewandte Schrägfläche (24) des Vorsprungs (21) eine unregelmäßige Kontur aufweist, derart, dass die Pflasterplatte (16) im Bereich der Fase (20) in Art eines Natursteins ausgebildet ist.

6. Vorrichtung nach einem der vorhergehenden Ansprüche, **dadurch gekennzeichnet, dass** eine Unterseite des Stempels (14) unregelmäßig konturiert ausgebildet ist, derart, dass die Pflasterplatte (16) im Bereich einer Oberseite (19), insbesondere Sichtseite, in Art eines Natursteins ausgebildet ist.

7. Vorrichtung nach einem der vorhergehenden Ansprüche, **dadurch gekennzeichnet, dass** die Formwände (21) Ausnehmungen aufweisen zur Ausbildung von Abstandhaltern (25) an aufrechten Seitenflächen (17) der Pflasterplatte (16).

8. Pflasterplatte aus Beton zur Verlegung von Erdreichabdeckungen (26) mit einer im Bereich einer Sichtfläche (19) der Pflasterplatte (16) angeordneten Fase (20) im Übergang zu aufrechten Seitenflächen (17) der Pflasterplatte (16), wobei die Pflasterplatte (16) eine unregelmäßig konturierte Oberseite (19) bzw. Sichtfläche aufweist, in Art eines Natursteins und dass eine im Bereich der Fase (20) verlaufende Schrägfläche (24) der Pflasterplatte (16) eine unregelmäßig konturierte Oberfläche aufweist, in Art eines Natursteins **dadurch gekennzeichnet, dass** die Fase (20) eine Höhe (22) von 20% bis 40% der Höhe (23) der Seitenfläche (17) aufweist, mindestens aber eine Höhe (22) von etwa 10mm, vorzugsweise etwa 15mm.

## Claims

1. Method for producing concrete paving slabs (16), wherein concrete is introduced into at least one mould cavity (11) of a concrete mould (10), which mould cavity is laterally bounded by mould walls (12), wherein the mould cavity (11) has a top opening for filling the mould cavity (11) with concrete and wherein the concrete is compacted by a ram plate (15) in the region of an upper side (19) of the paving slab (16) to be produced, which ram plate is arranged on a ram (14) which can be moved up and down in the mould cavity (11), and wherein the ram (14) has means for forming a bevel (20) in the region of the transition from a visible face (19) of the paving slab (16) to be produced to upright side faces (17) of the paving slab (16) to be produced, wherein the ram (14) has a projection (21) for forming the bevel (20) on the paving slab, wherein the projection (21) is pressed, together with the ram plate (15), against the upper side (19) of the paving slab (16) to be produced, **characterized in that** the projection (21) has dimensions such that the bevel (20) has a height (22) of 20% to 40% of the side face (17) of the paving slab (16) to be produced, but at least a height (22) of about 10mm, preferably about 15mm.

2. Apparatus for carrying out the method according to claim 1, comprising at least one mould cavity (11) which is laterally bounded by mould walls (12), wherein the mould cavity (11) has a top opening for filling the mould cavity (11) with concrete, and comprising a ram (14) which can be moved up and down in the mould cavity (11) and is intended for forming or embossing an upper side (19) of a paving slab (16) to be produced, wherein the ram (14) has means for forming a bevel (20) in the region of the transition from a visible face (19) of the paving slab (16) to be produced to upright side faces (17) of the paving slab (16) to be produced, wherein the ram (14) has a projection (21) for forming the bevel (20), **characterized in that** the projection (21) has dimensions such that the bevel (20) formed by the projection (21) has a height (22) of 20% to 40% of the side face (17) of the paving slab (16), but at least a height (22) of about 10mm, preferably about 15mm.

3. Apparatus according to Claim 2, **characterized in that** the projection (21) is arranged marginally on the underside of the ram (14), in particular of a ram plate (15).

4. Apparatus according to Claim 2 or 3, **characterized in that** the projection (21) is arranged peripherally on the underside of the ram (14), in particular of the ram plate (15).

5. Apparatus according to one of the preceding claims, **characterized in that** the projection (21) is substantially triangular in cross section, wherein an oblique face (24) of the projection (21) that faces the paving slab (16) has an irregular contour in such a way that the paving slab (16) is formed in the manner of a natural stone in the region of the bevel (20).

6. Apparatus according to one of the preceding claims, **characterized in that** an underside of the ram (14) is irregularly contoured in such a way that the paving slab (16) is formed in the manner of a natural stone in the region of an upper side (19), in particular a visible side.

7. Apparatus according to one of the preceding claims, **characterized in that** the mould walls (12) have cut-outs for forming spacers (25) on vertical side faces (17) of the paving slab (16).

8. Concrete paving slab for laying ground coverings (26), comprising a bevel (20) arranged in the region of a visible face (19) of the paving slab (16) in the transition to upright side faces (17) of the paving slab (16), wherein the paving slab (16) has an irregularly contoured upper side (19) or visible face, in the manner of a natural stone, and wherein an oblique face (24) of the paving slab (16) that extends in the region of the bevel (20) has an irregularly contoured surface, in the manner of a natural stone, **characterized in that** the bevel (20) has a height (22) of 20% to 40% of the height (23) of the side face (17), but at least a height (22) of about 10mm, preferably about 15mm.

## Revendications

1. Procédé de fabrication de pavés (16) en béton, dans lequel on verse du béton dans au moins une alvéole de moulage (11) d'un moule de béton (10) délimitée latéralement par des parois de moule (12), dans lequel l'alvéole de moulage (11) présente une ouverture dans son côté supérieur pour le remplissage de l'alvéole de moulage (11) avec du béton et dans lequel on compacte le béton dans la région d'un côté supérieur (19) du pavé à fabriquer (16) au moyen d'une plaque de damage (15), qui est disposée sur un poinçon (14) pouvant être déplacé vers le haut et vers le bas dans l'alvéole de moulage (11) et dans lequel le poinçon (14) présente des moyens pour former un chanfrein (20) dans la région de la transition d'une face visible (19) du pavé à fabriquer (16) à des faces latérales verticales (17) du pavé à fabriquer (16), dans lequel le poinçon (14) présente une saillie (21) pour la formation du chanfrein (20) sur le pavé, dans lequel la saillie (21) est pressée en même temps que la plaque de damage (15) contre le côté supérieur (19) du pavé à fabriquer (16), **caractérisé en ce que** la saillie (21) présente des dimensions telles que le chanfrein (20) présente une hauteur (22) comprise entre 20 % et 40% de la face latérale (17) du pavé à fabriquer (16), mais au moins une hauteur (22) d'environ 10 mm, de préférence d'environ 15 mm.

2. Dispositif pour la réalisation du procédé selon la revendication 1, avec au moins une alvéole de moulage (11), qui est délimitée latéralement par des parois de moule (12), dans lequel l'alvéole de moulage (11) présente une ouverture dans son côté supérieur pour le remplissage de l'alvéole de moulage (11) avec du béton, et avec un poinçon (14) pouvant être déplacé vers le haut et vers le bas dans l'alvéole de moulage (11) pour la formation ou le profilage d'un côté supérieur (19) d'un pavé à fabriquer (16), dans lequel le poinçon (14) présente des moyens pour la formation d'un chanfrein (20) dans la région de la transition d'une face visible (19) du pavé à fabriquer (16) à des faces latérales verticales (17) du pavé à fabriquer (16), dans lequel le poinçon (14) présente une saillie (21) pour la formation du chanfrein (20), **caractérisé en ce que** la saillie (21) présente des dimensions telles que le chanfrein (20) formé par la saillie (21) présente une hauteur (22) comprise entre 20% et 40 % de la face latérale (17) du pavé (16), mais au moins une hauteur (22) d'environ 10 mm, de préférence d'environ 15 mm.

3. Dispositif selon la revendication 2, **caractérisé en ce que** la saillie (21) est disposée le long du bord sur le côté inférieur du poinçon (14), en particulier d'une plaque de damage (15).

4. Dispositif selon la revendication 2 ou 3, **caractérisé en ce que** la saillie (21) est disposée en continu sur le périmètre du côté inférieur du poinçon (14), en particulier de la plaque de damage (15).

5. Dispositif selon l'une quelconque des revendications précédentes, **caractérisé en ce que** la saillie (21) présente une section transversale de forme essentiellement triangulaire, dans lequel une face oblique (24) de la saillie (21) tournée vers le pavé (16) présente un contour irrégulier, de telle manière que le pavé (16) soit réalisé à la manière d'une pierre naturelle dans la région du chanfrein (20).

6. Dispositif selon l'une quelconque des revendications précédentes, **caractérisé en ce qu'**un côté inférieur du poinçon (14) est réalisé avec un contour irrégulier, de telle manière que le pavé (16) soit réalisé à la manière d'une pierre naturelle dans la région d'un côté supérieur (19), en particulier dans le côté visible.

7. Dispositif selon l'une quelconque des revendications précédentes, **caractérisé en ce que** les parois de moule (12) présentent des évidements en vue de la formation d'éléments d'écartement (25) sur des faces latérales verticales (17) du pavé (16).

8. Pavé en béton destiné à la pose de revêtements de sol (26) avec un chanfrein (20) disposé dans la région d'une face visible (19) du pavé (16) à la transition vers des faces latérales verticales (17) du pavé (16), dans lequel le pavé (16) présente un côté supérieur (19) ou une face visible avec un contour irrégulier à la manière d'une pierre naturelle, et dans lequel une face oblique (24) du pavé (16) s'étends dans la région du chanfrein (20) présente une surface avec un contour irrégulier à la manière d'une pierre naturelle, **caractérisé en ce que** le chanfrein (20) présente une hauteur (22) comprise entre 20 % et 40% de la hauteur (23) de la face latérale (17), mais au moins une hauteur (22) d'environ 10 mm, de préférence d'environ 15 mm.
